# NEUE EUROPÄISCHE PATENTSCHRIFT

(11) **EP 2 509 714 B2**
(45) Veröffentlichungstag und Bekanntmachung des Hinweises auf die Entscheidung über den Einspruch: **24.06.2020**
(45) Hinweis auf die Patenterteilung: 07.02.2018
(21) Anmeldenummer: 10787321.8
(22) Anmeldetag: 03.12.2010
(51) Int. Cl.: B05B 3/10, B05B 15/02

(54) **LACKIERANLAGENBAUTEIL MIT EINER MODIFIZIERTEN OBERFLÄCHE**
PAINTING SYSTEM COMPONENT HAVING A MODIFIED SURFACE
ÉLÉMENT D'INSTALLATION DE PEINTURE MUNI D'UNE SURFACE MODIFIÉE

(30) Priorität: 08.12.2009 DE 102009057444
(43) Veröffentlichungstag der Anmeldung: 17.10.2012
(62) Teilanmeldung aus: 13001691.8
(73) Patentinhaber: Dürr Systems AG, 74321 Bietigheim-Bissingen (DE)
(72) Erfinder: FRITZ, Hans-Georg, 73760 Ostfildern (DE); NOLTE, Hans-Jürgen, 74354 Besigheim (DE); BEYL, Timo, 74354 Besigheim (DE); KLEINER, Marcus, 74379 Ingersheim (DE)
(74) Vertreter: Beier, Ralph
(86) Internationale Anmeldenummer: PCT/EP2010/007356
(87) Internationale Veröffentlichungsnummer: WO 2011/069622

(56) Entgegenhaltungen:
- EP-A1- 0 435 312
- EP-B1- 2 015 873
- DE-A1- 3 246 361
- DE-A1- 4 439 924
- DE-A1- 10 112 854
- DE-A1- 19 860 136
- DE-A1-102006 005 765
- DE-A1-102006 054 158
- DE-C1- 4 413 306
- DE-U1-202007 015 115
- GB-A- 2 170 226
- JP-A- H07 328 490
- JP-A- 2006 181 556
- US-A- 4 318 941
- US-A1- 2003 003 328
- US-A1- 2005 121 312
- US-A1- 2007 284 255
- US-B1- 6 350 397
- US-B2- 7 507 268
- Willi Schork: "Reibungsminderung an Antriebs- und Motorkomponenten durch Beschichtungen mit diamantähnlichem amorphen Kohlenstoff (Dissertation)", Fraunhofer Verlag , 18 March 2010 (2010-03-18), XP055336206, http://publica.fraunhofer.de/documents/N-1 20122.html ISBN: 978-3-8396-0101-3 Retrieved from the Internet: URL:http://publica.fraunhofer.de/documents /N-120122.html [retrieved on 2017-01-17]
- BARTZ, WILFRIED J.: "Tabelle 3.1" In: "Keramiklager: Werkstoffe - Gleit- und Wälz- lager - Dichtungen", 00002004 ISBN: 978-3-8196-2050-2
- WAS, GARY S.: "Ion beam modification of metals: Compositional and microstructural changes", Progress in Surface Science, vol. 32, no. 3-4, 1990, pages 211-332,
- STRAEDE, CHRISTEN A.: "Application of ion implantation in tooling industry", Nuclear Instruments and Methods in Physics Research B, vol. 113, no. 1, 1996, pages 161-166,
- GROTE, K.-H. et al.: "Werkstofftechnik - 7 Anhang E: Diagramme und Tabellen", Dubbel - Taschenbuch für den Maschinenbau, 2005, ISBN: 3-540-22142-5

## Beschreibung

Die Erfindung betrifft einen Glockenteller für einen Rotationszerstäuber gemäß dem Oberbegriff des Anspruchs 1. Weiterhin umfasst die Erfindung ein entsprechendes Herstellungsverfahren.

Zur Lackierung von Kraftfahrzeugkarosseriebauteilen werden üblicherweise Rotationszerstäuber eingesetzt, die als Applikationselement einen rotierenden Glockenteller aufweisen. Problematisch hierbei ist die Tatsache, dass der Glockenteller im Lackierbetrieb sowohl an Außenflächen (z.B. Mantelfläche) als auch an Innenflächen (z.B. Überströmfläche) stark mit dem applizierten Lack verunreinigt wird, wobei der Lack teilweise sehr stark an der Oberfläche des Glockentellers anhaftet. Bei einem Beschichtungsmittelwechsel muss deshalb eine relativ große Menge an Spülmittel verwendet werden, um den Glockenteller von den anhaftenden Resten des alten Beschichtungsmittels zu reinigen, wofür auch relativ viel Zeit erforderlich ist. Dies gilt auch für das sogenannte Kurzspülen, das zwischen der Beschichtung einzelner Beschichtungsobjekte (z.B. Kraftfahrzeugkarosserien) durchgeführt wird. Nachteilig an den herkömmlichen Glockentellern ist also die Verschmutzungsneigung und die unbefriedigende Reinigungsfähigkeit.

Darüber hinaus unterliegen die Oberflächen, insbesondere die Überströmflächen, der herkömmlichen Glockenteller einem Verschleiß durch Korrosion und/oder Abrasion, wodurch die Oberflächenrauhigkeit erhöht wird, was wiederum die Anforderungen an die Reinigung des Glockentellers erhöht.

Aus DE 101 12 854 A1 ist es bekannt, die Oberfläche eines derartigen Glockentellers zu beschichten, um die Abriebfestigkeit zu erhöhen und dadurch den Verschleiß zu verringern. Diese bekannten Oberflächenbeschichtungen lösen jedoch nicht das Problem der Verschmutzungsneigung bzw. der mangelnden Reinigungsfähigkeit des Glockentellers.

Aus DE 44 39 924 A1 und DE 10 2006 005 765 A1 sind Lackieranlagenbauteile und entsprechende Herstellungsverfahren bekannt, bei denen ebenfalls eine Oberflächenschicht aufgebracht wird. Die Aufbringung der Oberflächenschicht erfolgt hierbei beispielsweise durch "Chemical Vapor Deposition" (CVD) oder "Physical Vapor Deposition" (PVD). Diese bekannten Herstellungsverfahren führen jedoch nicht zu befriedigenden Eigenschaften der Oberflächenschicht hinsichtlich der angestrebten Verringerung der Verschmutzungsneigung und der Verbesserung der Reinigungsfähigkeit.

Der Erfindung liegt deshalb die Aufgabe zugrunde, die Verschmutzungsneigung eines Glockentellers zu verringern und/oder die Reinigungsfähigkeit des Glockentellers zu verbessern.

Diese Aufgabe wird durch einen erfindungsgemäßen Glockenteller gemäß dem Hauptanspruch gelöst.

Im Rahmen der Erfindung ist vorgesehen, dass ein Glockenteller eine Oberflächenschicht aufweist, welche die Verschmutzungsneigung verringert und/oder die Reinigungsfähigkeit verbessert.

Die Erfindung sieht nun vor, dass die Oberflächenschicht durch das Verfahren der Ionenimplantation hergestellt wird.
Der Grundkörper selbst kann im Rahmen der Erfindung beispielsweise aus Aluminium oder einer Aluminiumlegierung, Titan, Stahl, Edelstahl, Buntmetall (Kupfer und dessen Legierungen), Keramik, Kunststoff oder einer Kombination dieser Materialien bestehen.
Die Oberflächenschicht enthält Tantal, Niob und/oder Vanadium.

In einem bevorzugten Ausführungsbeispiel der Erfindung besteht die Oberflächenschicht aus einem Material auf Basis von Si-O, Si-OH oder silizium-organischer Verbindungen, insbesondere in Form einer Nanoschicht, wie sie noch detailliert beschrieben wird.
Darüber hinaus ist zu bemerken, dass die Oberflächenschicht vorzugsweise Metalloxide, Metallnitride oder metallorganische Verbindung enthält.
Weiterhin ist zu erwähnen, dass die Oberflächenschicht wahlweise aus einem organischen, insbesondere metall-organischen Material oder aus einem anorganischen Material bestehen kann. Je nach dem zu verwendenden Beschichtungsmittel kann die Oberflächenschicht entweder hydrophil oder hydrophob sein. Eine hydrophile Oberflächenschicht zeichnet sich durch einen Kontaktwinkel gegenüber Wasser aus, der kleiner ist als 90°, 45°, 20°, 10°, 8° oder sogar kleiner als 6°. Darüber hinaus kann die Oberflächenschicht sogar superhydrophil sein, wobei sich die Oberflächenschicht dann durch einen Kontaktwinkel gegenüber Wasser von weniger als 5°, 3°, 2° oder sogar weniger als 1° auszeichnet. Bei einer hydrophoben Oberflächenschicht ist der Kontaktwinkel gegenüber Wasser dagegen vorzugsweise größer als 90°, 110°, 130° oder 150°. Im Rahmen der Erfindung besteht sogar die Möglichkeit, dass die Oberflächenschicht superhydrophob ist, wobei der Kontaktwinkel gegenüber Wasser größer ist als 160°.
Weiterhin besteht im Rahmen der Erfindung die Möglichkeit, dass die Oberflächenschicht eine sogenannte Nanoschicht ist, die eine Schichtdicke aufweist, die im Nanometerbereich liegt.
Weiterhin besteht im Rahmen der Erfindung die Möglichkeit, dass die Oberflächenschicht eine Mikrostrukturierung aufweist, um die Verschmutzungsneigung zu verringern. Beispielsweise offenbart WO 96/04123 A1 eine selbstreinigende Bauteiloberfläche, die zur Erzielung des Selbstreinigungseffekts eine Mikrostruktur mit einer hydrophoben Beschichtung kombiniert.
Darüber hinaus kann die erfindungsgemäße Oberflächenschicht eine weitere technische Funktion erfüllen, indem die Oberflächenschicht beispielsweise verschleißmindernd ist, was an sich aus der bereits eingangs zitierten Patentanmeldung DE 101 12 854 A1 bekannt ist.
In einer Variante der Erfindung bestehen der Grundkörper und die Oberflächenschicht aus demselben Ausgangsmaterial, wobei die Materialeigenschaften der Oberflächenschicht gezielt verändert sind, um die Verschmutzungsneigung des Lackieranlagenbauteils zu verringern und/oder die Reinigungsfähigkeit zu verbessern.

Zur Erzielung spezieller Oberflächenschichten kann es im Rahmen der Erfindung sinnvoll sein, mehrere übereinander liegende Teilschichten mit unterschiedlichen Materialeigenschaften aufzubringen, wobei sich die übereinander liegenden Teilschichten beispielsweise hinsichtlich Duktilität, Korrosionsbeständigkeit oder Verschleißwiderstand unterscheiden können.
Weiterhin besteht im Rahmen der Erfindung die Möglichkeit, dass die Oberflächenschicht mehrere Bereiche aufweist, die voneinander getrennt sind und unterschiedliche Eigenschaften aufweisen. In einem mechanisch stark belasteten Bereich kann die Oberflächenschicht beispielsweise stärker auf eine möglichst große Abriebfestigkeit hin optimiert werden, wohingegen die gute Reinigungsfähigkeit an derartigen Stellen eine geringere Priorität genießt. In Oberflächenbereichen, die dem Lack stark ausgesetzt und darüber hinaus nur schlecht zugänglich sind, kann die Oberflächenschicht dagegen vorrangig auf eine möglichst geringe Verschmutzungsneigung hin optimiert werden, wohingegen die Abriebfestigkeit in diesen Bereichen nur eine geringere Priorität genießt.
Ferner ist zu erwähnen, dass die Oberflächenschicht aus einem Material mit einer hohen, mittleren oder geringen Grenzflächenreibung bestehen kann.
Das Gleiche gilt sinngemäß auch für die Benetzbarkeit der Oberflächenschicht, die wahlweise aus einem Material mit einer sehr guten, guten oder geringen/schlechten Benetzbarkeit bestehen kann.
Auch hinsichtlich der Duktilität bestehen im Rahmen der Erfindung verschiedene Möglichkeiten, die je nach Anwendungszweck ausgewählt werden können. Beispielsweise kann die Oberflächenschicht aus einem Material mit einer hohen Duktilität bestehen, insbesondere mit einer Bruchdehnung von mehr als 5% oder 10%. Alternativ besteht jedoch die Möglichkeit, dass die Oberflächenschicht aus einem Material mit einer mittleren Duktilität besteht, insbesondere mit einer Bruchdehnung zwischen 0,5 und 5%. Ferner besteht auch die Möglichkeit, dass die Oberflächenschicht aus einem Material mit einer geringen Duktilität besteht, insbesondere mit einer Bruchdehnung von weniger als 0,5%, 0,3% oder 0,1%.

Darüber hinaus besteht die Oberflächenschicht aus einem Material mit einer geringen Rauheit (Rz<10µm).

Auch hinsichtlich der Abriebfestigkeit bestehen verschiedene Möglichkeiten, so dass die Oberflächenschicht wahlweise aus einem Material mit einer hohen, mittleren oder geringen Abriebfestigkeit bestehen kann.

Ferner bestehen auch hinsichtlich der Korrosionsbeständigkeit der Oberflächenschicht je nach Anwendungszweck verschiedene Möglichkeiten, so dass die Oberflächenschicht wahlweise aus einem Material mit einer großen, mittleren oder kleinen Korrosionsbeständigkeit bestehen kann.

Die Korrosionsbeständigkeit ist insbesondere dann wichtig, wenn das Lackieranlagenbauteil (z.B. Glockenteller) aus Buntmetall (Kupfer und dessen Legierungen) besteht, da Buntmetalle auch in Verbindung mit vollentsalztem Wasser (VE-Wasser) korrodieren. Dies ist wichtig, weil VE-Wasser in Wasserlacken und Wasserspülmittel enthalten ist, so dass Glockenteller aus Buntmetallen mit einer korrosionsbeständigen Oberflächenschicht überzogen werden müssen.

Die vorstehend genannten Möglichkeiten der Materialeigenschaften können auch gezielt miteinander kombiniert werden, um bestimmte Eigenschaften zu erreichen.

Für eine möglichst feine Zerstäubung des Beschichtungsmittels ist es beispielsweise vorteilhaft, folgende Materialeigenschaften der Oberflächenschicht miteinander zu kombinieren: Geringe Grenzflächenreibung, geringe Benetzbarkeit, hohe Duktilität, geringe Rauhigkeit, große Abriebfestigkeit und geringe Korrosionsbeständigkeit.

Zur Erreichung einer möglichst guten Reinigungsfähigkeit ist es dagegen vorteilhaft, folgende Materialeigenschaften miteinander zu kombinieren: Mittlere Grenzflächenreibung, hohe Benetzbarkeit, mittlere Duktilität, geringe Rauhigkeit, geringe Abriebfestigkeit und sehr gute Korrosionsbeständigkeit.

Zur Erzielung eines Korrosionsschutzes von Aluminium ist es dagegen vorteilhaft, die folgenden Materialeigenschaften miteinander zu kombinieren: Mittlere Grenzflächenreibung, geringe Benetzbarkeit, hohe Duktilität, geringe Rauhigkeit, geringe Abriebfestigkeit und sehr gute Korrosionsbeständigkeit.

Gemäss der Erfindung überzieht die reinigungsoptimierende Oberflächenschicht die gesamte Oberfläche des Grundkörpers.

Schließlich umfasst die Erfindung auch ein Herstellungsverfahren zur Herstellung eines erfindungsgemäß optimierten Glockentellers, wie bereits aus der vorstehenden Beschreibung hervorgeht.

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1: eine Querschnittsansicht eines erfindungsgemäßen Glockentellers an einem Rotationszerstäuber,
- Figur 2: eine Querschnittsansicht eines nicht erfindungsgemäßen Glockentellers, bei dem die Oberflächenschicht nur Teile des Glockentellers abdeckt,
- Figur 3: eine Querschnittsansicht eines nicht erfindungsgemäßen Glockentellers, bei dem die Oberflächenschicht die äußere Mantelfläche und die Rückseite des Glockentellers überzieht,
- Figur 4: eine Querschnittsansicht durch ein anderes Ausführungsbeispiel eines erfindungsgemäßen Glockentellers, wobei die Oberflächenschicht den gesamten Glockenteller überzieht, sowie
- Figur 5: eine Querschnittsansicht eines nicht erfindungsgemäßen Glockentellers, bei dem die Oberflächenschicht nur die Innenfläche und die Überströmfläche des Glockentellers überzieht.

Figur 1 zeigt einen weitgehend herkömmlichen Glockenteller 1 für einen Rotationszerstäuber 2, wobei der Glockenteller 1 im Betrieb um eine Drehachse 3 rotiert.

Der zu applizierende Lack wird dem Glockenteller 1 hierbei durch ein Farbrohr zugeführt und trifft dann axial auf einen Prallteller 4, der den Lack in Radialrichtung ablenkt.

Der Lack strömt dann entlang einer Überströmfläche 5 zu einer ringförmig umlaufenden Absprühkante 6, an der der Lack abgesprüht wird.

Darüber hinaus weist der Glockenteller 1 an seiner Außenseite eine konische Mantelfläche 7 auf, was ebenfalls an sich aus dem Stand der Technik bekannt ist.

Die Erfindung sieht nun vor, dass der Glockenteller 1 an seiner Oberfläche mit einer Oberflächenschicht beschichtet ist, welche die Verschmutzungsneigung verringert und die Reinigungsfähigkeit verbessert. Diese Oberflächenschicht ist hierbei auf die Überströmfläche 5 und die lackführenden Innenflächen des Glockentellers 1 aufgebracht und erstreckt sich darüber hinaus auch über die gesamte Mantelfläche 7. Es ist jedoch im Rahmen der Erfindung vorgesehen, dass die gesamte Oberfläche des Glockentellers 1 mit der Oberflächenbeschichtung versiegelt ist.

Die erfindungsgemäße Oberflächenschicht enthält in diesem Ausführungsbeispiel eine Nanoschicht, die einen Lotuseffekt realisiert, so dass der Glockenteller 1 selbstreinigend ist und allenfalls eine kurze Reinigung benötigt.

Das Ausführungsbeispiel gemäß Figur 2 stimmt weitgehend mit dem vorstehend beschriebenen Ausführungsbeispiel überein, so dass zur Vermeidung von Wiederholungen auf die vorstehende Beschreibung verwiesen wird, wobei für entsprechende Einzelheiten dieselben Bezugszeichen verwendet werden.
Eine Besonderheit dieses Ausführungsbeispiels besteht darin, dass der Glockenteller 1 lediglich im Bereich seiner Absprühkante 6 eine Oberflächenschicht 8 aufweist, wobei sich die Oberflächenschicht 8 sowohl an der Überströmfläche 5 als auch an der außen liegenden Mantelfläche 7 befindet.
Darüber hinaus befindet sich auch an der Innenfläche des Glockentellers 1 ein Bereich 9, der mit einer Oberflächenschicht versehen ist, welche die Verschmutzungsneigung verringert und die Reinigungsfähigkeit verbessert.
Das Ausführungsbeispiel gemäß Figur 3 stimmt wiederum weitgehend mit den vorstehend beschriebenen Ausführungsbeispielen überein, so dass zur Vermeidung von Wiederholungen auf die vorstehende Beschreibung verwiesen wird, wobei für entsprechende Einzelheiten dieselben Bezugszeichen verwendet werden. Dieses Ausführungsbeispiel zeichnet sich dadurch aus, dass die Oberflächenschicht lediglich die äußere Mantelfläche 7 und die Rückseite des Glockentellers 1 abdeckt, wohingegen die Überströmfläche 5 und die Innenfläche des Glockentellers 1 nicht durch Ionenimplantation stofflich verändert werden. Das Ausführungsbeispiel gemäß Figur 4 stimmt wiederum weitgehend mit den vorstehend beschriebenen Ausführungsbeispielen überein, so dass zur Vermeidung von Wiederholungen auf die vorstehende Beschreibung verwiesen wird.
Dieses Ausführungsbeispiel zeichnet sich dadurch aus, dass der Glockenteller 1 komplett mit der Oberflächenschicht 8 versiegelt ist. Dies bedeutet, dass die gesamte Oberfläche des Glockentellers 1 von der Oberflächenschicht 8 bedeckt ist.
Auch das Ausführungsbeispiel gemäß Figur 5 stimmt weitgehend mit den vorstehend beschriebenen Ausführungsbeispielen überein, so dass zur Vermeidung von Wiederholungen auf die vorstehende Beschreibung verwiesen wird.
Eine Besonderheit dieses Ausführungsbeispiels besteht darin, dass nur die Überströmfläche 5 und die Innenfläche des Glockentellers 1 durch Ionenimplantation stofflich verändert ist.
Die Erfindung ist nicht auf die vorstehend beschriebenen bevorzugten Ausführungsbeispiele beschränkt. Vielmehr ist eine Vielzahl von Varianten und Abwandlungen möglich, die ebenfalls unter den durch die Patentansprüche definierten Schutzbereich fallen.

### Bezugszeichenliste:

- 1: Glockenteller
- 2: Rotationszerstäuber
- 3: Drehachse
- 4: Prallteller
- 5: Überströmfläche
- 6: Absprühkante
- 7: Mantelfläche
- 8: Oberflächenschicht
- 9: Beschichteter Bereich

## Patentansprüche

1. Glockenteller für einen Rotationszerstäuber, mit
a) einem Grundkörper (1) und
b) einer Oberflächenschicht (8) zumindest auf einem Teil der Oberfläche des Grundkörpers (1),
c) wobei die Oberflächenschicht (8) die Verschmutzungsneigung des Glockentellers verringert und/oder die Reinigungsfähigkeit des Glockentellers verbessert,
**dadurch gekennzeichnet,**
d) dass die Oberflächenschicht (8) durch Ionenimplantation hergestellt ist,
e) dass die Oberflächenschicht (8) die gesamte Oberfläche des Grundkörpers (1) überzieht,
f) dass die Oberflächenschicht (8) aus einem Material mit einer geringen Rauheit besteht, nämlich mit einer Rauzahl von weniger als 10µm, und
g) dass die Oberflächenschicht (8) mindestens eines der folgenden Materialien enthält:
g1) Tantal,
g2) Niob,
g3) Vanadium.

2. Glockenteller nach einem der vorhergehenden Ansprüche, **dadurch gekennzeichnet,**
a) **dass** die Oberflächenschicht (8) hydrophil ist, insbesondere mit einem Kontaktwinkel gegenüber Wasser von weniger als 90°, 45°, 20°, 10°, 8° oder weniger als 6°, oder
b) **dass** die Oberflächenschicht (8) superhydrophil ist, insbesondere mit einem Kontaktwinkel gegenüber Wasser von weniger als 5°, 3°, 2° oder weniger als 1°, oder
c) **dass** die Oberflächenschicht (8) hydrophob ist, insbesondere mit einem Kontaktwinkel gegenüber Wasser von mehr als 90°, 110°, 130° oder 150°, oder
d) **dass** die Oberflächenschicht (8) superhydrophob ist, insbesondere mit einem Kontaktwinkel gegenüber Wasser von mehr als 160°.

3. Glockenteller nach einem der vorhergehenden Ansprüche, **dadurch gekennzeichnet,**
a) **dass** die Oberflächenschicht (8) eine Nanoschicht ist, die eine Schichtdicke im Nanometerbereich aufweist, und/oder
b) **dass** die Oberflächenschicht (8) eine Mikrostrukturierung aufweist, und/oder
c) **dass** die Oberflächenschicht (8) verschleißmindernd ist.

4. Glockenteller nach einem der vorhergehenden Ansprüche, **dadurch gekennzeichnet,**
a) **dass** die Oberflächenschicht (8) mehrere übereinander liegende Teilschichten mit unterschiedlichen Eigenschaften aufweist, und/oder
b) **dass** die Oberflächenschicht (8) mehrere Bereiche aufweist, die voneinander getrennt sind und unterschiedliche Eigenschaften aufweisen.

5. Glockenteller nach einem der vorhergehenden Ansprüche, **dadurch gekennzeichnet,**
a) **dass** die Oberflächenschicht (8) aus einem Material mit einer hohen Duktilität besteht, nämlich mit einer Bruchdehnung von mehr als 5% oder 10%, oder
b) **dass** die Oberflächenschicht (8) aus einem Material mit einer mittlere Duktilität besteht, nämlich mit einer Bruchdehnung zwischen 0,5% und 5%, oder
c) **dass** die Oberflächenschicht (8) aus einem Material mit einer geringen Duktilität besteht, nämlich mit einer Bruchdehnung von weniger als 0,5%, 0,3% oder 0,1%.

6. Glockenteller nach einem der vorhergehenden Ansprüche, **dadurch gekennzeichnet,**
a) **dass** die Oberflächenschicht (8) aus einem Material mit einer großen Rauheit besteht, nämlich mit einer Rauzahl größer 50µm, oder
b) **dass** die Oberflächenschicht (8) aus einem Material mit einer mittleren Rauheit besteht, nämlich mit einer Rauzahl zwischen 10µm und 50µm, oder
c) **dass** die Oberflächenschicht (8) aus einem Material mit einer geringen Rauheit besteht, nämlich mit einer Rauzahl von weniger als 10µm.

7. Herstellungsverfahren für einen Glockenteller (1), mit den folgenden Schritten:
a) Bereitstellung eines Grundkörpers (1),
b) Erzeugen einer Oberflächenschicht (8) zumindest auf einem Teil der Oberfläche des Grundkörpers (1),
c) wobei die Oberflächenschicht (8) die Verschmutzungsneigung des Glockentellers verringert und/oder die Reinigungsfähigkeit verbessert,
**dadurch gekennzeichnet,**
d) dass die Oberflächenschicht (8) durch Ionenimplantation hergestellt ist, und
e) dass die Oberflächenschicht (8) die gesamte Oberfläche des Grundkörpers (1) überzieht,
f) dass die Oberflächenschicht (8) aus einem Material mit einer geringen Rauheit besteht, nämlich mit einer Rauzahl von weniger als 10µm, und
g) dass die Oberflächenschicht (8) mindestens eines der folgenden Materialien enthält:
g1) Tantal,
g2) Niob,
g3) Vanadium.

## Claims

1. Bell plate for a rotary atomiser, having
a) a base body (1) and
b) a surface layer (8) at least on a part of the surface of the base body (1),
c) wherein the surface layer (8) reduces the tendency to contamination of the bell plate and/or improves the cleaning capability of the bell plate,
**characterised in**
d) that the surface layer (8) is generated by ion implantation,
e) that the surface layer (8) covers the entire surface of the base body (1),
f) that the surface layer (8) consists of a material with a low level of roughness, specifically with a roughness value of less than 10µm, and
g) that the surface layer (8) includes at least one of the following materials:
g1) tantalum,
g2) niobium,
g3) vanadium.

2. Bell plate according to claim 1,
**characterised in**
a) **that** the surface layer (8) is hydrophilic, in particular with a contact angle in relation to water of less than 90°, 45°, 20°, 10°, 8° or less than 6°, or
b) **that** the surface layer (8) is superhydrophilic, in particular with a contact angle in relation to water of less than 5°, 3°, 2° or less than 1°, or
c) **that** the surface layer (8) is hydrophobic, in particular with a contact angle in relation to water of more than 90°, 110°, 130° or 150°, or
d) **that** the surface layer (8) is superhydrophobic, in particular with a contact angle in relation to water of more than 160°.

3. Bell plate according to one of the preceding claims, **characterised in**
a) **that** the surface layer (8) is a nanolayer which has a layer thickness in the nanometre range, and/or
b) **that** the surface layer (8) has a microstructure, and/or
c) **that** the surface layer (8) is wear-reducing.

4. Bell plate according to one of the preceding claims, **characterised in**
a) **that** the surface layer (8) comprises a plurality of sublayers having different properties, lying over one another, and/or
b) **that** the surface layer (8) comprises a plurality of regions that are separate from one another and have different properties.

5. Bell plate according to one of the preceding claims, **characterised in**
a) **that** the surface layer (8) consists of a material with a high ductility, specifically an elongation at failure of more than 5% or 10%, or
b) **that** the surface layer (8) consists of a material with a medium ductility, specifically an elongation at failure of between 0.5% and 5%, or
c) **that** the surface layer (8) consists of a material with a low ductility, specifically an elongation at failure of less than 0.5%, 0.3%, or 0.1%.

6. Bell plate according to one of the preceding claims, **characterised in**
a) **that** the surface layer (8) consists of a material with a high level of roughness, specifically with a roughness value of greater than 50µm, or
b) **that** the surface layer (8) consists of a material with a medium level of roughness, specifically with a roughness value of between 10µm and 50µm, or
c) **that** the surface layer (8) consists of a material with a low level of roughness, specifically with a roughness value of less than 10µm.

7. Manufacturing method for a bell plate (1), comprising the following steps:
a) providing a base body (1),
b) generating a surface layer (8) at least on a part of the surface of the base body (1),
c) wherein the surface layer (8) reduces the tendency to contamination of the bell plate and/or improves the cleaning capability,
**characterised in**
d) that the surface layer (8) is generated by ion implantation, and
e) that the surface layer (8) covers the entire surface of the base body (1),
f) that the surface layer (8) consists of a material with a low level of roughness, specifically with a roughness value of less than 10µm, and
g) that the surface layer (8) includes at least one of the following materials:
g1) tantalum,
g2) niobium,
g3) vanadium.

## Revendications

1. Bol de pulvérisation pour un projecteur rotatif, avec
a) un corps de base (1) et
b) une couche superficielle (8) au moins sur une partie de la surface du corps de base (1),
c) dans lequel la couche superficielle (8) diminue la tendance à l'encrassement de le bol de pulvérisation et/ou améliore la capacité de nettoyage de le bol de pulvérisation,
**caractérisé en ce**
d) que la couche superficielle (8) est fabriquée par implantation ionique,
e) que la couche superficielle (8) recouvre la surface entière du corps de base (1),
f) que la couche superficielle (8) se compose d'un matériau avec une rugosité faible, à savoir avec un coefficient de rugosité de moins de 10 µm,
g) la couche superficielle (8) contient au moins un des matériaux suivants :
g1) tantale,
g2) niobium,
g3) vanadium.

2. Bol de pulvérisation selon revendication 1, **caractérisé en ce**
a) **que** la couche superficielle (8) est hydrophile, en particulier avec un angle de contact par rapport à l'eau de moins de 90°, 45°, 20°, 10°, 8° ou moins de 6°, ou
b) **que** la couche superficielle (8) est superhydrophile, en particulier avec un angle de contact par rapport à l'eau de moins de 5°, 3°, 2° ou moins de 1°, ou
c) **que** la couche superficielle (8) est hydrophobe, en particulier avec un angle de contact par rapport à l'eau de plus de 90°, 110°, 130° ou 150°, ou
d) **que** la couche superficielle (8) est superhydrophobe, en particulier avec un angle de contact par rapport à l'eau de plus de 160°.

3. Bol de pulvérisation selon l'une quelconque des revendications précédentes, **caractérisé en ce**
a) **que** la couche superficielle (8) est une nanocouche qui présente une épaisseur de couche dans la plage des nanomètres, et/ou
b) **que** la couche superficielle (8) présente une microstructuration, et/ou
c) **que** la couche superficielle (8) réduit l'usure.

4. Bol de pulvérisation selon l'une quelconque des revendications précédentes, **caractérisé en ce**
a) **que** la couche superficielle (8) présente plusieurs couches partielles se trouvant les unes au-dessus des autres avec différentes propriétés, et/ou
b) **que** la couche superficielle (8) présente plusieurs zones qui sont séparées les unes des autres et présentent différentes propriétés.

5. Bol de pulvérisation selon l'une quelconque des revendications précédentes, **caractérisé en ce**
a) **que** la couche superficielle (8) se compose d'un matériau avec une ductilité élevée, à savoir avec un allongement à la rupture de plus de 5 % ou 10 %, ou
b) **que** la couche superficielle (8) se compose d'un matériau avec une ductilité moyenne, à savoir avec un allongement à la rupture entre 0,5 et 5%, ou
c) **que** la couche superficielle (8) se compose d'un matériau avec une ductilité faible, à savoir avec un allongement à la rupture de moins de 0,5 %, 0,3 % ou 0,1 %.

6. Bol de pulvérisation selon l'une quelconque des revendications précédentes, **caractérisé en ce**
a) **que** la couche superficielle (8) se compose d'un matériau avec une rugosité élevée, à savoir avec un coefficient de rugosité supérieur à 50 µm, ou
b) **que** la couche superficielle (8) se compose d'un matériau avec une rugosité moyenne, à savoir avec un coefficient de rugosité entre 10 µm et 50 µm, ou
c) **que** la couche superficielle (8) se compose d'un matériau avec une rugosité faible, à savoir avec un coefficient de rugosité de moins de 10 µm.

7. Procédé de fabrication pour un bol de pulvérisation (1), avec les étapes suivantes :
a) mise à disposition d'un corps de base (1),
b) génération d'une couche superficielle (8) au moins sur une partie de la surface du corps de base (1),
c) dans lequel la couche superficielle (8) diminue la tendance à l'encrassement de bol de pulvérisation et/ou améliore la capacité de nettoyage,
**caractérisé en ce**
d) que la couche superficielle (8) est fabriquée par implantation ionique,
e) que la couche superficielle (8) recouvre la surface entière du corps de base (1),
f) que la couche superficielle (8) se compose d'un matériau avec une rugosité faible, à savoir avec un coefficient de rugosité de moins de 10 µm,
g) la couche superficielle (8) contient au moins un des matériaux suivants :
g1) tantale,
g2) niobium,
g3) vanadium.
